# EUROPÄISCHE PATENTSCHRIFT

(11) **EP 1 521 004 B1**
(45) Veröffentlichungstag und Bekanntmachung des Hinweises auf die Patenterteilung: **15.08.2007**
(21) Anmeldenummer: 04104695.4
(22) Anmeldetag: 27.09.2004
(51) Int. Cl.: F16D 23/12, G05G 7/04, G05G 1/14

(54) **Betätigungseinrichtung für eine Kupplung eines Kraftfahrzeugs**
Actuation device for a automobile clutch
Dispositif de commande pour un embrayage d'automobile

(30) Priorität: 02.10.2003 DE 10345833
(43) Veröffentlichungstag der Anmeldung: 06.04.2005
(73) Patentinhaber: Bayerische Motoren Werke Aktiengesellschaft, 80809 München (DE)
(72) Erfinder: Sporer, Franz, 84424, Isen (DE)

(56) Entgegenhaltungen:
- DE-A- 4 110 476
- DE-A- 19 919 339
- DE-B- 1 235 153

## Beschreibung

Die Erfindung betrifft eine Betätigungseinrichtung für eine Kupplung eines Kraftfahrzeugs nach dem Oberbegriff des Hauptanspruchs.

Bei bekannten Betätigungseinrichtungen für Kupplungen wird eine über Befestigungspunkte am Kupplungspedalhebel und an der Karosserie angebrachte Übertotpunktfeder dazu verwendet, um beim Auskuppelvorgang zwischen deren Totpunktlage und der dem ausgerückten Zustand der Kupplung entsprechenden Endstellung des Kupplungspedalhebels die vom Fahrer aufzubringende Pedalkraft zu reduzieren. Die Verwendung einer solchen Übertotpunktfeder bedeutet jedoch, dass sich die vom Fahrer aufzubringende Pedalkraft von der dem eingerückten Zustand der Kupplung entsprechenden Endstellung des Kupplungspedalhebels bis zur Totpunktlage der Übertotpunktfeder erhöht.

Die DE 41 10 476 C2 beschreibt eine Betätigungseinrichtung für eine Kupplung eines Kraftfahrzeugs, bei der mit zusätzlichen, ausschließlich auf dem ersten Teilstück des: Kupplungspedalhebelweges zwischen Einrück-Endstellung und Totpunkt wirkenden Federmitteln eine Verringerung der vom Fahrer aufzubringenden Pedalkraft erreicht wird. Die zusätzlichen Federmittel sind so ausgebildet und angeordnet, dass sie nur von der dem eingerückten Zustand der Kupplung entsprechenden Endstellung des Kupplungspedalhebels bis zu seiner Totpunktlage mit diesem in berührender Wirkverbindung stehen.

Ebenso beschreibt die deutsche Auslegeschrift 1 235 153 eine Einrichtung zur Unterstützung der Pedalkraft für eine Kupplung eines Kraftfahrzeugs, bei der einer über den ganzen Kupplungspedalhebelweg wirkenden Übertotpunktunterstützungsfeder eine nach einem bestimmten Federweg ausschaltbare Zusatzfeder zugeordnet ist. Diese dient zum Aufbringen einer Unterstützungskraft für die Übertotpunktunterstützungsfeder im Anfangsbereich, da bei einer Tellerfederkupplung aufgrund der Kennlinien von Tellerfedern anfangs eine große Kraft aufgebracht werden muss. Danach kommt die Zusatzfeder ebenfalls außer Eingriff und die durch die beiden Federn ausgeübte Kraft nimmt merklich schlagartig stark ab.

Dagegen beschreibt die DE 36 36 748 C1 eine Betätigungseinrichtung für eine Kupplung eines Kraftfahrzeugs, bei der über den ganzen Kupplungspedalhebelweg eine niedrige Betätigungskraft bei hohen Anpresskräften in der Kupplung erreicht wird. Dazu wird zusätzlich zur Übertotpunktfeder eine Ausgleichsfeder verwendet, die am Kupplungspedalhebel angreifend, ständig auf diesen eine Kraft in Richtung Ausrück-Endstellung ausübt. Diese Kraft kann jedoch nicht beliebig gewählt werden, da Übertotpunktfeder und Kupplungspedalhebelrückstellfeder für eine haptisch angenehme Kupplungsbetätigung in ihrer Funktion nicht beeinträchtigt werden dürfen.

Aufgabe der Erfindung ist es, eine Betätigungseinrichtung für eine Kupplung eines Kraftfahrzeugs bereitzustellen, die dadurch haptisch angenehm zu betätigen ist, dass die vom Fahrer am Kupplungspedalhebel aufzubringende Kraft, auf dem zweiten Teilstück des Kupplungspedalhebelweges, zwischen Totpunkt und Ausrück-Endstellung, nur in begrenztem Maße abnimmt. Außerdem soll die aufzubringende Maximalkraft niedrig sein.

Die Aufgabe wird erfindungsgemäß mit den kennzeichnenden Merkmalen des Anspruchs 1 gelöst. Weitere Ausgestaltungen der Erfindung ergeben sich aus den Unteransprüchen.

Nach der Erfindung erzeugt eine Betätigungseinrichtung für eine Kupplung eines Kraftfahrzeugs bei der Betätigung eines Kupplungspedalhebels durch einen Fahrer einen Totpunkt im Betätigungskraftverlauf. Die Totpunkteinrichtung besteht mindestens aus zwei insbesondere teleskopisch verschiebbar ineinander geführten Anlenkstücken, wovon eines über ein kupplungspedalhebelfestes Lager und eines über ein karosseriefestes Lager schwenkbar so festgelegt ist, dass eine zwischen den Anlenkstücken verspannte Druckfeder als Übertotpunktfeder den Kupplungspedalhebel abhängig von dessen Betätigungsstellung entweder in Richtung seiner Einrück- oder in Richtung seiner Ausrückstellung, mit dazwischen liegender Totpunktstellung, mit Kraft beaufschlagt. Ferner wird die von dem Fahrer aufzubringende Kupplungsbetätigungskraft zumindest über eine Teilstrecke des Kupplungsbetätigungswegs durch eine Zusatzfeder gesenkt. Die Zusatzfeder senkt die Kupplungbetätigungskraft im wesentlichen zwischen der Totpunktstellung und einer Betätigungsstellung des Kupplungspedalhebels, in der das durch die Kupplung übertragbare Drehmoment vom Fahrer verändert werden kann. Die Erfindung ist dadurch gekennzeichnet, dass dass die Zusatzfeder im vollständig ausgerückten Zustand der Kupplung außer Eingriff ist.

Das hat den Vorteil, dass der abfallende Teil der Kraft-Weg-Kennlinie der Kupplungsbetätigungskraft zwischen Totpunkt und Ausrückstellung flacher wird. Dadurch nimmt die vom Fahrer am Kupplungspedalhebel aufzubringende Kraft auf dem zweiten Teilstück des Kupplungspedalhebelweges, zwischen Totpunkt und Ausrück-Endstellung, nur in begrenztem Maße ab und die Kupplung ist haptisch angenehm zu betätigen. Außerdem ist die aufzubringende Maximalkraft niedrig.

Eine vorteilhafte Ausführung der Betätigungseinrichtung für eine Kupplung ist dadurch gekennzeichnet, dass die Zusatzfeder ebenfalls eine zwischen den Anlenkstücken verspannte Druckfeder ist, die ab der Betätigungsstellung des Kupplungspedalhebels, in der das durch die Kupplung übertragbare Drehmoment vom Fahrer verändert werden kann, außer Eingriff kommt. Dies kann vorteilhaft auf einfache Weise so ausgeführt sein, dass die Länge der Zusatzfeder so gewählt ist, dass diese ab der Betätigungsstellung des Kupplungspedalhebels, in der das durch die Kupplung übertragbare Drehmoment vom Fahrer verändert werden kann, entspannt ist.

Eine weitere vorteilhafte Ausführung der Betätigungseinrichtung für eine Kupplung zeichnet sich dadurch aus, dass die Übertotpunktfeder und die Zusatzfeder, koaxial ineinander liegend, zwischen den Anlenkstücken gehalten werden. Dabei können die Anlenkstücke von zwei teleskopisch ineinander verschiebbaren Rohren gebildet werden und eine der beiden Federn, Übertotpunktfeder oder Zusatzfeder, kann innerhalb und die andere der beiden Federn kann außerhalb der Rohre, von den geschlossen ausgebildeten Rohrenden abgestützt gehalten werden.

Dadurch ergibt sich vorteilhafterweise ein einziges Bauelement, das einfach zwischen Kupplungspedalhebel und Karosserie eingebaut werden kann und mit dem sowohl die Totpunktfunktion als auch das Senken der Betätigungskraft zwischen der Totpunktstellung und einer Betätigungsstellung des Kupplungspedalhebels, in der das durch die Kupplung übertragbare Drehmoment vom Fahrer verändert werden kann, verwirklicht ist.

Ein bevorzugtes Ausführungsbeispiel der Erfindung ist in der nachfolgenden Beschreibung und der zugehörigen Zeichnung näher dargestellt. Figur 1 zeigt eine Betätigungseinrichtung für eine Kupplung für ein Kraftfahrzeug in einer Seitenansicht. Die Figur 2 zeigt in einem Teilschnitt das Bauelement zum Senken der Betätigungskraft und zur Bildung der Totpunktfunktion, während in Figur 3 die Beeinflussung der Pedalkraftkennlinie durch das erfindungsgemäße Bauelement dargestellt ist.

Wie in Figur 1 dargestellt, besteht eine Betätigungseinrichtung für eine nicht gezeichnete Kupplung für ein Kraftfahrzeug aus einem über ein Drehgelenk 10 schwenkbar an einem karosseriefesten Lagerbock 1 angebrachten Kupplungspedalhebel 5 mit einer Betätigungsplatte 2 für einen nicht gezeichneten Fuß eines Fahrers. Die Betätigungsplatte 2 ist auch noch in einer Betätigungsstellung 2' gestrichelt gezeichnet. Ein Kupplungsgeberzylinder 12 ist über erste Bolzen 13 ebenfalls am Lagerbock 1 angebracht und ein im Kupplungsgeberzylinder 12 geführter Kolben ist über eine Kolbenstange 18 mittels eines zweiten Bolzens 17 mit dem Kupplungspedalhebel 5 verbunden. Eine Nachlaufleitung 22 führt vom Kupplungsgeberzylinder 12 zu einem nicht gezeichneten Flüssigkeitsausgleichsbehälter und an einem Anschlussstück 23 ist eine nicht gezeichnete Hydraulikleitung angebracht. Diese führt zu einem nicht gezeichneten Kupplungsnehmerzylinder, dessen Kolbenstange die Kupplung betätigt. Ein Anschlagpuffer 21 am Lagerbock 1 bildet einen Endanschlag für den Kupplungspedalhebel 5.

Des weiteren ist der Kupplungspedalhebel 5 zum Lagerbock 1 hin durch eine Übertotpunktfeder 15 einer Totpunkteinrichtung abgestützt. Die Enden der Übertotpunktfeder 15 sind in Federhaltern 7, 14 aufgenommen, die über einen dritten und einen vierten Bolzen 20, 16 am Lagerbock 1 bzw. am Kupplungspedalhebel 5 angebracht sind. Die Federhalter 7, 14, die teleskopisch verschiebbar ineinander geführt sind, bilden also die Anlenkstücke, von denen eines über ein kupplungspedalfestes Lager (vierter Bolzen 16) und eines über ein karosseriefestes Lager (dritter Bolzen 20) schwenkbar so festgelegt ist, dass die zwischen den Anlenkstücken verspannte Druckfeder (Übertotpunktfeder 15) den Kupplungspedalhebel 5 abhängig von dessen Betätigungsstellung entweder in Richtung seiner Einrück- (Stellung entsprechend Betätigungsplatte 2) oder in Richtung seiner Ausrückstellung (Stellung entsprechend Betätigungsplatte 2') mit dazwischen liegender Totpunktstellung mit Kraft beaufschlagt.

Ferner wird die von dem Fahrer aufzubringende Kupplungsbetätigungskraft zumindest über eine Teilstrecke des Kupplungsbetätigungswegs durch eine Zusatzfeder 19 gesenkt. Figur 2 zeigt in einem Teilschnitt, wie die Totpunkteinrichtung zusätzlich zum Senken der Kupplungbetätigungskraft im wesentlichen zwischen der Totpunktstellung und einer Betätigungsstellung des Kupplungspedalhebels 5, in der das durch die Kupplung übertragbare Drehmoment vom Fahrer verändert werden kann, ausgebildet ist. Dazu kommt die Zusatzfeder 19, ebenfalls eine zwischen den Anlenkstücken (Federhalter 7, 14) verspannte Druckfeder, ab der Betätigungsstellung des Kupplungspedalhebels 5, in der das durch die Kupplung übertragbare Drehmoment vom Fahrer verändert werden kann, außer Eingriff, indem die Länge der Zusatzfeder 19 so gewählt ist, dass diese ab dieser Betätigungsstellung entspannt ist. Dies ist sichtbar durch die mit einem Federende am Federhalter 7 anliegende Zusatzfeder 19, deren anderes Ende in der in Figur 2 gezeichneten Stellung der Totpunkteinrichtung nicht am Federhalter 14 anliegt. Die Zusatzfeder 19 ist also ab der Betätigungsstellung des Kupplungspedalhebels 5, in der das durch die Kupplung übertragbare Drehmoment vom Fahrer verändert werden kann, entspannt.

Wie dargestellt, liegen die Übertotpunktfeder 15 und die Zusatzfeder 19 koaxial ineinander, gehalten zwischen den Anlenkstücken (Federhalter 7, 14). Dabei sind die Federhalter 7, 14 als zwei teleskopisch ineinander verschiebbare Rohre ausgebildet und eine der beiden Federn, die Zusatzfeder 19, liegt innerhalb und die andere der beiden Federn, die Übertotpunktfeder 15, liegt außerhalb der Rohre.

Dadurch ergibt sich vorteilhafterweise ein einziges Bauelement, das einfach zwischen den Kupplungspedalhebel 5 und den karosseriefesten Lagerbock 1 eingebaut werden kann und mit dem sowohl die Totpunktfunktion als auch das Senken der Betätigungskraft zwischen der Totpunktstellung und einer Betätigungsstellung des Kupplungspedalhebels 5, in der das durch die Kupplung übertragbare Drehmoment vom Fahrer verändert werden kann, verwirklicht ist.

In Figur 3 ist die Beeinflussung der Pedalkraftkennlinie durch das erfindungsgemäße Bauelement dargestellt. Die gestrichelten Linien zeigen den Pedalkraftverlauf ohne Übertotpunktfeder 15 und ohne Zusatzfeder 19. Die durchgezogenen Linien stellen den Pedalkraftverlauf bei Verwendung einer Übertotpunktfeder 15 dar. Werden Übertotpunktfeder 15 und Zusatzfeder 19 eingebaut, entsteht eine Pedalkraftkennlinie mit einem Verlauf, entsprechend der strichpunktierten Darstellung.

Es ist ersichtlich, dass der abfallende Teil 30 der Kraft-Weg-Kennlinie der Kupplungsbetätigungskraft zwischen Totpunkt und Ausrückstellung flacher wird. Dadurch nimmt die vom Fahrer am Kupplungspedalhebel 5 aufzubringende Kraft auf dem zweiten Teilstück des Kupplungspedalhebelweges, zwischen Totpunkt und Ausrück-Endstellung, nur in begrenztem Maße ab und die Kupplung ist haptisch angenehm zu betätigen. Außerdem ist die aufzubringende Maximalkraft 31 niedriger und im vollständig ausgerückten Zustand der Kupplung bleibt eine Rückstellkraftreserve 32 erhalten, da die Zusatzfeder 19 in dieser Pedal position außer Eingriff ist.

## Patentansprüche

1. Einen Totpunkt bei der Betätigung eines Kupplungspedalhebels (5) eines Kraftfahrzeugs erzeugende Einrichtung, mindestens bestehend aus zwei, insbesondere teleskopisch verschiebbar ineinander geführten Anlenkstücken, wovon eines über ein kupplungspedalfestes Lager und eines über ein karosseriefestes Lager schwenkbar so festgelegt ist, dass eine zwischen den Anlenkstücken verspannte Druckfeder als Übertotpunktfeder (15) den Kupplungspedalhebel (5) abhängig von dessen Betätigungsstellung entweder in Richtung seiner Einrück- oder in Richtung seiner Ausrückstellung, mit dazwischen liegender Totpunktstellung, mit Kraft beaufschlagt und bestehend aus einer Zusatzfeder (19), die die von einem Fahrer aufzubringende Kupplungsbetätigungskraft zumindest über eine Teilstrecke des Kupplungs-betätigungswegs senkt, wobei die Zusatzfeder (19) die Kupplungsbetätigungskraft im wesentlichen zwischen der Totpunktstellung und einer Betätigungsstellung des Kupplungspedalhebels (5) senkt, in der das durch die Kupplung übertragbare Drehmoment vom Fahrer verändert werden kann, **dadurch gekennzeichnet dass** die Zusatzfeder (19) im vollständig ausgerückten Zustand der Kupplung außer Eingriff ist.

2. Totpunkteinrichtung nach Anspruch 1, **dadurch gekennzeichnet, dass** die Zusatzfeder (19) ebenfalls eine zwischen den Anlenkstücken verspannte Druckfeder ist, die ab der Betätigungsstellung des Kupplungspedalhebels (5), in der das durch die Kupplung übertragbare Drehmoment vom Fahrer verändert werden kann, außer Eingriff kommt.

3. Totpunkteinrichtung nach Anspruch 2, **dadurch gekennzeichnet, dass** die Länge der Zusatzfeder (19) so gewählt ist, dass diese ab der Betätigungsstellung des Kupplungspedalhebels (5), in der das durch die Kupplung übertragbare Drehmoment vom Fahrer verändert werden kann, entspannt ist.

4. Totpunkteinrichtung nach einem der Ansprüche 1 bis 3, **dadurch gekennzeichnet, dass** die Übertotpunktfeder (15) und die Zusatzfeder (19), koaxial ineinander liegend, zwischen den Anlenkstücken gehalten werden.

5. Totpunkteinrichtung nach einem der Ansprüche 1 bis 4, **dadurch gekennzeichnet, dass** die Anlenkstücke von zwei teleskopisch ineinander verschiebbaren Rohren gebildet werden und dass eine der beiden Federn, Übertotpunktfeder (15) oder Zusatzfeder (19), innerhalb und die andere der beiden Federn außerhalb der Rohre, von den geschlossen ausgebildeten Rohrenden abgestützt gehalten wird.

## Claims

1. A device for generating a dead centre when operating a clutch lever (5) of a motor vehicle, the device comprising at least two link members, more especially guided telescopically in one another, pivotably on bearings fixed to the clutch pedal in one case and fixed to the body in the other case, so that an over dead centre spring (15) in the form of a compression spring tensioned between the link members exerts force on the clutch pedal (5) in either the engagement or the disengagement direction, depending on the operating position thereof, with a dead centre position in between, the device comprising an additional spring (19) which reduces the force exerted by the driver when operating the clutch, at least over a part of the clutch travel, wherein the additional spring (19) lowers the clutch operating force substantially between the dead centre position and an operating position of the clutch lever (5) in that the torque transmittable by the driver via the clutch can be varied, **characterised in that** the additional spring (19) is out of engagement when the clutch is completely released.

2. A dead centre device according to claim 1, **characterised in that** the additional spring (19) is also a compression spring tensioned between the link members and comes out of engagement when away from the operating position of the clutch pedal lever (5) in which the torque transmittable by the clutch can be altered by the driver.

3. A dead centre device according to claim 2, **characterised in that** the length of the additional spring (19) is chosen so that it can be relaxed when away from the operating position of the clutch pedal lever (5) in which the torque transmittable via the clutch can be altered by the driver.

4. A dead centre device according to any of claims 1 to 3, **characterised in that** the over dead centre spring (15) and the additional spring (19) are coaxially one inside the other and held between the link members.

5. A dead centre device according to any of claims 1 to 4, **characterised in that** the link members are in the form of two tubes telescopically slidable in one another and one of the two springs, that is, the over dead centre spring (15) or the additional spring (19), is held and braced by the closed tube ends, one spring inside the tube and the other outside.

## Revendications

1. Installation créant un point mort à l'actionnement du levier de pédale d'embrayage (5) d'un véhicule automobile, composée au moins de deux pièces d'articulation guidées l'une dans l'autre et coulissant notamment de manière télescopique, l'une des pièces étant montée de manière pivotante par un palier solidaire de la pédale d'embrayage et l'autre par un palier solidaire de la carrosserie, un ressort de compression tendu entre les pièces d'articulation sollicitant par une force comme ressort de dépassement de point mort (15), le levier de pédale d'embrayage (5) en fonction de sa position d'actionnement soit dans le sens de l'embrayage, soit dans celui du débrayage avec entre les deux, une position de point mort, ce ressort étant composé d'un ressort complémentaire (19) qui diminue la force d'actionnement de l'embrayage que doit exercer le conducteur, au moins sur une partie de la course d'actionnement de l'embrayage, le ressort complémentaire (19) diminuant la force d'actionnement de l'embrayage principalement entre la position de point mort et la position d'actionnement de la pédale d'embrayage (5), dans laquelle le couple exercé par le conducteur et transmis par l'embrayage peut être modifié,
**caractérisée en ce que**
le ressort complémentaire (19) est hors de prise lorsque l'embrayage est à l'état complètement débrayé.

2. Installation selon la revendication 1,
**caractérisée en ce que**
le ressort complémentaire (19) est également un ressort de compression installé entre les pièces d'articulation, et qui arrive hors prise à partir de la position d'actionnement du levier de pédale d'embrayage (5) dans laquelle le couple exercé par le conducteur est transmis par l'embrayage peut être modifié.

3. Installation selon la revendication 2,
**caractérisée en ce que**
la longueur du ressort complémentaire (19) est choisie pour être détendu à partir de la position d'actionnement du levier de pédale d'embrayage (5) dans laquelle le conducteur peut modifier le couple transmis par l'embrayage.

4. Installation selon l'une quelconque des revendications 1 à 3,
**caractérisée en ce que**
le ressort de dépassement de point mort (15) et le ressort complémentaire (19) sont tenus coaxialement l'un dans l'autre entre les pièces d'articulation.

5. Installation selon l'une quelconque des revendications 1 à 4,
**caractérisée en ce que**
les pièces d'articulation sont formées par deux tubes coulissant télescopiquement l'un dans l'autre et l'un des deux ressorts, le ressort de dépassement de point mort (15) ou le ressort complémentaire (19) est tenu appuyé dans le tube protégé par les extrémités de tube fermées et l'autre des deux ressorts est tenu en appui à l'extérieur de ce tube.
